# FASCICULE DE BREVET EUROPEEN

(11) **EP 3 478 118 B1**
(45) Date de publication et mention de la délivrance du brevet: **21.04.2021**
(21) Numéro de dépôt: 17745795.9
(22) Date de dépôt: 23.06.2017
(51) Int. Cl.: A45D 34/04

(54) **DISPOSITIF APPLICATEUR DE PRODUIT COSMÉTIQUE**
AUFTRAGUNGSVORRICHTUNG FÜR EIN KOSMETIKPRODUKT
APPLICATOR DEVICE FOR A COSMETIC PRODUCT

(30) Priorité: 29.06.2016 FR 1656101
(43) Date de publication de la demande: 08.05.2019
(73) Titulaire: L V M H RECHERCHE, 45800 St. Jean de Braye (FR)
(72) Inventeur: CHEVALIER, Marc, 95130 Franconville (FR)
(74) Mandataire: Plasseraud IP
(86) Numéro de dépôt international: PCT/FR2017/051687
(87) Numéro de publication internationale: WO 2018/002494

(56) Documents cités:
- EP-A1- 0 752 222
- FR-A1- 3 026 619
- US-A- 3 605 764
- US-A- 6 033 143

## Description

La présente invention est relative aux dispositifs applicateurs de produits cosmétiques.

Le document US 3 605 764 A décrit un exemple d'un dispositif applicateur de produit cosmétique connu.

Plus particulièrement, l'invention concerne un dispositif applicateur de produit cosmétique, comprenant un support adapté pour être tenu en main par un utilisateur et une tête applicatrice portée par le support, la tête applicatrice étant souple et adaptée pour appliquer le produit cosmétique sur une partie du corps d'un utilisateur, ladite tête applicatrice comprenant un corps convergent et un corps applicateur , le corps convergent s'étendant sur une première longueur en convergeant depuis une première extrémité fixée au support jusqu'à une deuxième extrémité, et le corps applicateur prolongeant la deuxième extrémité du corps convergent sur une deuxième longueur depuis la deuxième extrémité du corps convergent jusqu'à une extrémité distale, le corps applicateur présentant une section constante depuis la deuxième extrémité du corps convergent jusqu'à l'extrémité distale dudit corps applicateur, la deuxième longueur étant supérieure à la première longueur.

Le document US6033143 décrit un exemple de dispositif applicateur de ce type.

La présente invention a notamment pour but d'améliorer notamment le confort, la précision d'application et la facilité d'application des dispositifs applicateurs du type susmentionné.

A cet effet, selon l'invention, un dispositif applicateur du genre en question est caractérisé en ce que ladite section dudit corps applicateur est choisie parmi le groupe consistant en une section sensiblement circulaire, carrée ou triangulaire, et ladite section dudit corps applicateur présente un diamètre circonscrit entre 0.5 mm et 5 mm, avantageusement comprise entre 0.5 mm et mm.

Grâce à ces dispositions, l'application de produit est particulièrement précise. En effet, la faible largeur du corps applicateur le rend particulièrement flexible, ce qui rend l'application très aisée sur la paupière. De plus, grâce au fait que le corps convergent est plus court que le corps applicateur de la tête applicatrice, l'application se fait essentiellement par le corps applicateur, sans que l'utilisateur ait à doser précisément l'effort d'application qu'il exerce sur le support. Comme ce corps applicateur est de section constante, l'application se fait selon une ligne de largeur constante et précise. Lorsque le produit cosmétique est un eye-liner, le corps applicateur forme une flagelle qui, lors de l'application, peut être guidée par la frange des cils de l'utilisatrice pour faciliter l'application.

Dans divers modes de réalisation du dispositif selon l'invention, on peut éventuellement avoir recours en outre à l'une et/ou à l'autre des dispositions suivantes :
- la deuxième longueur est supérieure à 1.2 fois la première longueur ;
- la deuxième longueur est inférieure à 2.4 fois la première longueur ;
- la première longueur est comprise entre 2 et 8 mm, notamment de l'ordre de 5 mm ;
- la tête applicatrice est réalisée en un matériau thermoplastique élastomère ;
- le dispositif applicateur comporte en outre un réservoir adapté pour contenir du produit cosmétique liquide (plus ou moins visqueux de formule liquide proprement dite, visqueuse, crémeuse à pâteuse, par exemple de viscosité similaire à une formule de mascara ou d'eyeliner), le support comportant une tige adaptée pour pénétrer dans ledit réservoir pour tremper ladite tête applicatrice dans le produit cosmétique ;
- le réservoir contient un eye-liner, constituant ledit produit cosmétique liquide.

Par ailleurs, l'invention a également pour objet une utilisation d'un dispositif applicateur tel que défini ci-dessus, pour appliquer un produit cosmétique, notamment un eye-liner.

D'autres caractéristiques et avantages de l'invention apparaîtront au cours de la description suivante d'une de ses formes de réalisation, donnée à titre d'exemple non limitatif, en regard des dessins joints.

Sur les dessins :
- la figure 1 est une vue en coupe longitudinale d'un dispositif applicateur de produit cosmétique selon une première forme de réalisation de l'invention, en position de stockage,
- et la figure 2 est une vue de détail de la tête applicatrice du dispositif applicateur de la figure 1.

Sur les différentes figures, les mêmes références désignent des éléments identiques ou similaires.

La figure 1 représente un dispositif applicateur 1 de produit cosmétique liquide, plus ou moins visqueux, notamment un eye-liner.

Ce dispositif applicateur 1 comporte un réservoir 3 réalisé en matière plastique ou autre, qui contient le produit cosmétique 3. Le produit cosmétique liquide peut être plus ou moins visqueux, de formule liquide proprement dite, visqueuse, crémeuse à pâteuse, par exemple de viscosité similaire à une formule de mascara ou d'eyeliner.

Le réservoir peut comporter par exemple un col 4 éventuellement pourvu d'un essoreur interne 5, connu en soi.

Le dispositif applicateur 1 peut en outre comporter un applicateur 6, comprenant un support 7, 8 en matière plastique ou autre, portant une tête applicatrice 9 souple (plus souple que le support 7, 8).

Le support 7, 8 peut comporter un organe de préhension 7 adapté pour être tenu par un utilisateur, et une tige 8 rectiligne ou non, qui traverse le col 4 et l'essoreur 5. L'organe de préhension 7 peut éventuellement être un bouchon adapté pour obturer le col 4, par exemple par vissage ou autre.

La tige 8 peut présenter une largeur comprise entre 3 et 8 mm ; par exemple, la tige 8 être cylindrique à section circulaire, de diamètre compris notamment entre 3 et 8 mm.

Lorsque le support 7, 8 comporte une tige 8, la tête applicatrice 9 peut s'étendre longitudinalement selon l'axe de la tige 8, à partir de l'extrémité libre de la tige 8. La tête applicatrice 9 pourrait également former un angle différent de 180 degrés avec la tige 8.

La tête applicatrice 9 comprend un corps convergent 10 et un corps applicateur 11.

Le corps convergent 10 s'étend (selon l'axe longitudinal de la tige 8 dans l'exemple représenté) sur une première longueur L1 en convergeant depuis une première extrémité fixée au support 7, 8 (par exemple à l'extrémité libre de la tige 8) jusqu'à une deuxième extrémité.

Le corps convergent 10, peut présenter toute section souhaitée, convergeant depuis une largeur D1 au niveau de l'extrémité libre de la tige 8 jusqu'à une largeur D2 au niveau de l'extrémité libre du corps convergent 10. Lorsqu'il présente une section circulaire, le corps convergent 10 peut converger depuis un diamètre D1 au niveau de l'extrémité libre de la tige 8 jusqu'à un diamètre D2 au niveau de l'extrémité libre du corps convergent 10. Le rapport D1 / D2 peut être par exemple compris entre 3 et 4.

Le corps applicateur 11 prolonge la deuxième extrémité du corps convergent 10 (selon l'axe longitudinal de la tige 8, dans l'exemple représenté), sur une deuxième longueur L2 depuis la deuxième extrémité du corps convergent 10 jusqu'à une extrémité distale.

Le corps applicateur 11 présente une section constante depuis la deuxième extrémité du corps convergent 10 jusqu'à l'extrémité distale dudit corps applicateur. La tête applicatrice pourrait éventuellement comporter en outre une flagelle terminale (non représentée) prolongeant le corps applicateur 11, avec une section éventuellement non-constante (par exemple convergente de l'extrémité distale du corps applicateur 11 jusqu'à l'extrémité libre de la flagelle terminale.

La deuxième longueur L2 est supérieure à la première longueur L1. Avantageusement, la deuxième longueur L2 peut être supérieure à 1.2 fois la première longueur L1. La deuxième longueur L2 peut être inférieure à 2.4 fois la première longueur L1. La première longueur L1 peut être comprise par exemple entre 2 et 8 mm, notamment de l'ordre de 5 mm.

Le corps applicateur 11 peut présenter une largeur D2 comprise entre 0.5 mm et 5 mm, avantageusement comprise entre 0.5 mm et 1 mm.

Ledit corps applicateur 11 peut présenter une section sensiblement circulaire ayant un diamètre D2 compris entre 0.5 mm et 5 mm, avantageusement compris entre 0.5 mm et 1 mm. La section du corps applicateur 11 pourrait être autre que circulaire, elle pourrait être par exemple carrée ou triangulaire, et le corps applicateur 11 pourrait éventuellement comporter en outre des nervures. D'une façon générale, la section du corps applicateur 11 présente un diamètre circonscrit D2 (diamètre du plus petit cercle contenant la section) compris entre 0.5 mm et 5 mm, avantageusement compris entre 0.5 mm et 1 mm.

La tête applicatrice 9 peut être réalisée en un matériau thermoplastique élastomère souple, floqué ou non.

En particulier, la tête applicatrice 9 peut être réalisée en une matière thermoplastique souple telle que polyéthylène, polypropylène, mais polyamide, ou en une matière thermoplastique de type élastomère telle que le polyuréthane thermoplastique (TPU), les silicones, les EPDM (éthylène-propylène-diène monomère), le styrène-butadiène (SBR), le copolyester thermoplastique etc.

La tête applicatrice 9 peut éventuellement être recouverte de fibres (par exemple d'un flocage) et / ou bien avoir une surface non lisse (par exemple une surface granuleuse ou avec des motifs de type stries) pour faciliter l'écoulement du produit cosmétique par capillarité.

## Revendications

1. Dispositif applicateur de produit cosmétique, comprenant un support (7, 8) adapté pour être tenu en main par un utilisateur et une tête applicatrice (9) portée par le support (7, 8), la tête applicatrice (9) étant souple et adaptée pour appliquer le produit cosmétique sur une partie du corps d'un utilisateur, ladite tête applicatrice (9) comprenant un corps convergent (10) et un corps applicateur (11), le corps convergent (10) s'étendant sur une première longueur (L1) en convergeant depuis une première extrémité fixée au support (7, 8) jusqu'à une deuxième extrémité, et le corps applicateur (11) prolongeant la deuxième extrémité du corps convergent sur une deuxième longueur (L2) depuis la deuxième extrémité du corps convergent jusqu'à une extrémité distale,
le corps applicateur (11) présentant une section constante depuis la deuxième extrémité du corps convergent (10) jusqu'à l'extrémité distale dudit corps applicateur, et la deuxième longueur (L2) étant supérieure à la première longueur (L1), ladite section dudit corps applicateur (11) étant choisie parmi le groupe consistant en une section sensiblement circulaire, carrée ou triangulaire, et
dans lequel ladite section dudit corps applicateur (11) présente un diamètre circonscrit compris entre 0.5 mm et 5 mm, avantageusement comprise entre 0.5 mm et 1 mm.

2. Dispositif applicateur selon la revendication 1, dans lequel la deuxième longueur (L2) est supérieure à 1.2 fois la première longueur (L1).

3. Dispositif applicateur selon la revendication 1 ou la revendication 2, dans lequel la deuxième longueur (L2) est inférieure à 2.4 fois la première longueur (L1).

4. Dispositif applicateur selon l'une quelconque des revendications précédentes, dans lequel la première longueur (L1) est comprise entre 2 et 8 mm, notamment de l'ordre de 5 mm.

5. Dispositif applicateur selon l'une quelconque des revendications précédentes, dans lequel la tête applicatrice (9) est réalisée en un matériau thermoplastique élastomère.

6. Dispositif applicateur selon l'une quelconque des revendications précédentes, comportant en outre un réservoir (2) adapté pour contenir du produit cosmétique liquide (3), le support (7, 8) comportant une tige (7) adaptée pour pénétrer dans ledit réservoir (2) pour tremper ladite tête applicatrice (9) dans le produit cosmétique.

7. Dispositif applicateur selon la revendication 6, dans lequel le réservoir (2) contient un eye-liner, constituant ledit produit cosmétique liquide (3).

8. Utilisation d'un dispositif applicateur (1) selon l'une quelconque des revendications précédentes, pour appliquer un produit cosmétique, notamment un eye-liner.

## Patentansprüche

1. Applikatorvorrichtung für ein kosmetisches Produkt, die einen Träger (7, 8), der dazu bestimmt ist, in der Hand eines Benutzers gehalten zu werden, und einen Applikatorkopf (9), der von dem Träger (7, 8) getragen wird, umfasst, wobei der Applikatorkopf (9) flexibel ist und dazu bestimmt ist, das kosmetische Produkt auf einen Teil des Körpers eines Benutzers aufzutragen, wobei der Applikatorkopf (9) einen konvergierenden Körper (10) und einen Applikatorkörper (11) umfasst, der konvergierende Körper (10) sich über eine erste Länge (L1) erstreckt, die von einem ersten, an dem Träger (7, 8) angebrachten Ende zu einem zweiten Ende konvergiert, und der Applikatorkörper (11) das zweite Ende des konvergierenden Körpers über eine zweite Länge (L2) von dem zweiten Ende des konvergierenden Körpers zu einem distalen Ende verlängert,
wobei der Applikatorkörper (11) einen konstanten Querschnitt vom zweiten Ende des konvergierenden Körpers (10) bis zum distalen Ende des Applikatorkörpers aufweist und die zweite Länge (L2) größer als die erste Länge (L1) ist,
wobei der Querschnitt des Applikatorkörpers (11) ausgewählt ist aus der Gruppe bestehend aus einem im Wesentlichen kreisförmigen, quadratischen oder dreieckigen Querschnitt, und wobei der Querschnitt des Applikatorkörpers (11) einen umschriebenen Durchmesser zwischen 0,5 mm und 5 mm, vorzugsweise zwischen 0,5 mm und 1 mm aufweist.

2. Applikatorvorrichtung nach Anspruch 1, wobei die zweite Länge (L2) größer als das 1,2-fache der ersten Länge (L1) ist.

3. Applikatorvorrichtung nach Anspruch 1 oder Anspruch 2, wobei die zweite Länge (L2) kleiner als das 2,4-fache der ersten Länge (L1) ist.

4. Applikatorvorrichtung nach einem der vorhergehenden Ansprüche, wobei die erste Länge (L1) zwischen 2 und 8 mm liegt, insbesondere in der Größenordnung von 5 mm.

5. Applikatorvorrichtung nach einem der vorhergehenden Ansprüche, wobei der Applikatorkopf (9) aus einem thermoplastischen Elastomermaterial hergestellt ist.

6. Applikatorvorrichtung nach einem der vorhergehenden Ansprüche, ferner umfassend ein Reservoir (2), das geeignet ist, flüssiges kosmetisches Produkt (3) zu enthalten, wobei der Träger (7, 8) einen Stab (7) umfasst, der geeignet ist, in das Reservoir (2) einzudringen, um den Applikatorkopf (9) in das kosmetische Produkt einzutauchen.

7. Applikatorvorrichtung nach Anspruch 6, bei der das Reservoir (2) einen Eyeliner enthält, der das flüssige kosmetische Produkt (3) bildet.

8. Verwendung einer Applikatorvorrichtung (1) nach einem der vorhergehenden Ansprüche zum Auftragen eines kosmetischen Produkts, insbesondere eines Eyeliners.

## Claims

1. Applicator device for a cosmetic product, comprising a support (7, 8) suitable for being held in a user's hand and an applicator head (9) carried by the support (7, 8), the applicator head (9) being flexible and suitable for applying the cosmetic product onto part of the body of a user, said applicator head (9) comprising a convergent body (10) and an applicator body (11), the convergent body (10) extending for a first length (L1) while converging from a first end fixed to the support (7, 8) to a second end, and the applicator body (11) extending the second end of the convergent body for a second length (L2) extending from the second end of the convergent body to a distal end,
the applicator body (11) having a uniform cross-section from the second end of the convergent body (10) to the distal end of said applicator body, and the second length (L2) being greater than the first length (L1),
said cross-section of the applicator body (11) being chosen in the group consisting in a substantially circular, square or triangular and
wherein said cross-section of said applicator body (11) has a circumscribed diameter comprised between 0.5 mm and 5 mm, advantageously between 0.5 mm and 1 mm.

2. Applicator device according to claim 1, wherein the second length (L2) is greater than 1.2 times the first length (L1).

3. Applicator device according to claim 1 or claim 2, wherein the second length (L2) is less than 2.4 times the first length (L1).

4. Applicator device according to any one of the preceding claims, wherein the first length (L1) is comprised between 2 and 8 mm, in particular about 5 mm.

5. Applicator device according to any one of the preceding claims, wherein the applicator head (9) is made of a thermoplastic elastomer material.

6. Applicator device according to any one of the preceding claims, further comprising a reservoir (2) suitable for containing a liquid cosmetic product (3), the support (7, 8) having a rod (7) suitable for insertion into said reservoir (2) in order to dip said applicator head (9) into the cosmetic product.

7. Applicator device according to claim 6, wherein the reservoir (2) contains an eyeliner, constituting said liquid cosmetic product (3).

8. Use of an applicator device (1) according to any one of the preceding claims to apply a cosmetic product, in particular an eyeliner.
